# EUROPÄISCHE PATENTSCHRIFT

(11) **EP 4 563 768 B1**
(45) Veröffentlichungstag und Bekanntmachung des Hinweises auf die Patenterteilung: **15.07.2026**
(21) Anmeldenummer: 24215540.6
(22) Anmeldetag: 26.11.2024
(51) Int. Cl.: E04F 10/06

(54) **MARKISENSYSTEM**
AWNING SYSTEM
SYSTÈME DE STORES

(30) Priorität: 01.12.2023 DE 102023212094
(43) Veröffentlichungstag der Anmeldung: 04.06.2025
(73) Patentinhaber: markilux GmbH + Co. KG, 48282 Emsdetten (DE)
(72) Erfinder: Kröner, Sven, 48369 Saerbeck (DE)
(74) Vertreter: Rau, Schneck & Hübner Patentanwälte Rechtsanwälte PartGmbB

(56) Entgegenhaltungen:
- DE-U- 7 046 018
- DE-U1- 202013 005 682
- DE-U1- 7 802 048

## Beschreibung

Die vorliegende Erfindung betrifft ein Markisensystem mit einer Markise, insbesondere einer Gelenkarmmarkise, gemäß dem Oberbegriff des Anspruchs 1. Das Markisensystem ist insbesondere zur Montage auf Balkonen geeignet.

Markisen, beispielsweise Gelenkarmmarkisen, werden regelmäßig mit Hilfe eines Wand- oder Deckenhalters am Aufstellort, insbesondere auf einem Balkon, montiert. Auf die Halter können hohe Auszugskräfte wirken, die sich durch das Eigengewicht der Markise und eine Belastung durch Umwelteinflüsse, insbesondere Wind bei ausgefahrener Markise, ergeben. Dies macht eine aufwändige Montage erforderlich. Beispielsweise ist eine Verankerung mit einer Vielzahl von Schwerlastdübeln, insbesondere M12-Schwerlastdübeln, je Halter erforderlich. Dies ist insbesondere für die Gelenkarmmarkisen relevant, bei denen die Halter besonders hohen Auszugskräften standhalten müssen. Die Montage, Demontage und/oder ein Umbau der Markise sind erschwert.

Die gattungsgemäße DE 20 2013 005 682 U1 offenbart ein Klemmmarkisensystem zum klemmenden Befestigen einer Markise zwischen zwei Befestigungsflächen, deren Stützvorrichtungen gegen ein unbeabsichtigtes Umkippen gesichert sein sollen. Eine Stützvorrichtung umfasst einen Stützfuß und eine Verspanneinrichtung, die seitlich versetzt zueinander angeordnet sind. Der Stützfuß weist an seinen Enden jeweils eine Klemmeinrichtung auf, wobei mindestens eine höhenverstellbar ist. Die Verspanneinrichtung stützt sich federbelastet an der Decke und gegenüber einer Halterung ab, die an dem Stützfuß fixiert ist. Sie hat eine Druckfeder, die auf einem Spannbolzen sitzt. Auf den Spannbolzen ist ein Federspannelement aufgeschraubt. Die Federkraft ist individuell einstellbar. Die Montage dieses Klemmmarkisensystems beziehungsweise die Einstellung der Verspanneinrichtung ist oftmals beschwerlich.

Die DE 70 46 018 U offenbart eine mittels Standsäulen befestigte Markise, wobei eine Einstellung der Klemmkraft mittels Einstellplatten und Muttern erfolgt.

Aus der DE 78 02 048 U1 ist eine Spannstütze, beispielsweise für das Baugewerbe, bekannt, welche ein teleskopierbar in einem Außenrohr gelagertes Innenrohr aufweist. Am Innenrohr ist ein Ende einer Schraubendruckfeder fixiert. Das andere Ende der Feder stützt sich an einem im Außenrohr geführten Gleitrohr ab. Zur Einstellung der Länge und Klemmkraft kann der Gleitkopf über einen Querbolzen entlang eines Längsschlitzes des Außenrohrs geführt und in Querschlitzen desselben arretiert werden.

Es ist daher die Aufgabe der vorliegenden Erfindung, ein Markisensystem bereitzustellen, das eine flexible und gleichzeitig zuverlässige Montage der Markise, insbesondere einer Gelenkarmmarkise, beispielsweise auf Balkonen, ermöglicht.

Diese Aufgabe ist gelöst durch ein Markisensystem mit den im Anspruch 1 angegebenen Merkmalen. Das Markisensystem weist eine Markise und mindestens eine Klemmstange zur klemmenden Montage der Markise an einem Aufstellort zwischen einem Boden und einer Decke auf, wobei die mindestens eine Klemmstange jeweils eine untere Anlagefläche zur Anlage an dem Boden, eine obere Anlagefläche zur Anlage an der Decke und ein Federelement zur Erzeugung einer Klemmkraft, mit der die Klemmstange im montierten Zustand zwischen den Boden und die Decke geklemmt ist, auf. Die Markise wird einfach und zuverlässig mit Hilfe der Klemmstange zwischen dem Boden und der Decke klemmend gehalten. Das Aufbringen der Klemmkraft über das Federelement hat den Vorteil, dass eine komplizierte Verankerung in einer Wand oder der Decke, die den Auszugskräften der Markise standhält, nicht erforderlich ist. Die Markise kann hierdurch einfach und flexibel montiert und demontiert werden. Damit eignet sich die Markise insbesondere für die Montage auf Balkonen.

Die zum Halten des Markisensystems erforderliche Klemmkraft wird zumindest teilweise mit Hilfe des Federelements erzeugt. Eine Federspannung des Federelements bewirkt hierbei ein Andrücken der oberen und der unteren Anlagefläche gegen Decke bzw. Boden. Die mindestens eine Klemmstange wird zwischen Boden und Decke verklemmt. Vorteilhafterweise ermöglicht das Federelement eine flexible und einfache Einstellung der hierüber bewirkten Klemmkraft. Die Klemmkraft kann insbesondere abhängig von der zu haltenden Auszugskraft, beispielsweise abhängig von einer zu erzielenden Windwiderstandsklasse der Markise, gewählt werden. Die Windwiderstandsklasse kann beispielsweise gemäß DIN EN 13561 bestimmt werden. Als obere Grenze der Klemmkraft kann insbesondere eine maximal zulässige Punktlast des Bodens und/oder der Decke an dem Aufstellort gewählt werden.

Ein weiterer Vorteil besteht darin, dass das Federelement einen Längenausgleich ermöglicht. Die durch das Federelement erzeugte Klemmkraft kann auch bei Längenänderungen, beispielsweise weil ein Abstand zwischen dem Boden und der Decke variiert, aufrechterhalten werden. Die Klemmkraft ist anders als bei Klemmstangen ohne Federelement, nicht von einem genau festgelegten Abstand zwischen Boden und Decke abhängig. Dies ist insbesondere für die Montage auf auskragenden Balkonen wichtig. Letztere können sich aufschwingen, was zu einer deutlichen Veränderung des Abstands zwischen Boden und Decke führen kann.

Die mindestens eine Klemmstange weist ein Gehäuserohr und ein darin axial verschiebbar gelagertes Teleskoprohr auf, wobei das Teleskoprohr an einem freien Ende des Federelements angeordnet ist. Das Federelement wird abhängig von einem Eintauchweg des Teleskoprohrs im Gehäuserohr komprimiert. Hierdurch lässt sich einfach und präzise die Klemmkraft einstellen und ein Längenausgleich bewirken.

Das Federelement ist bevorzugt vollständig innerhalb des Gehäuserohrs gelagert. Hierdurch ist das Federelement sicher vor Umwelteinflüssen und Verschmutzungen geschützt.

Das Gehäuserohr kann beispielsweise ein Aluminium-Rohr, insbesondere ein Aluminium-Rundrohr, sein.

Ein dem freien Ende gegenüberliegendes festes Ende des Federelements ist in seiner axialen Position bezüglich des Gehäuserohrs festgelegt. Hierdurch ist gewährleistet, dass ein Kompressionsweg des Federelements und damit die erzielte Klemmkraft einfach durch den Eintauchweg des Teleskoprohrs festgelegt werden kann. Eine Variation der Klemmkraft durch ein Verschieben des festen Endes des Federelements relativ zu dem Gehäuserohr ist vermieden. Das feste Ende des Federelements kann direkt oder mittelbar am Gehäuserohr befestigt sein.

Das feste Ende des Federelements ist in unterschiedlichen axialen Positionen in dem Gehäuserohr befestigbar zur Einstellung einer Grundlänge der Klemmstange. Die Klemmstange kann einfach an unterschiedliche Aufstellorte, insbesondere an unterschiedliche Abstände zwischen Boden und Decke, angepasst werden.

Bevorzugt wird das feste Ende des Federelements mittelbar über ein Längeneinstellmittel an dem Gehäuserohr befestigt. Mit Hilfe des Längeneinstellmittels kann die axiale Position des festen Endes des Federelements flexibel festgelegt werden. Als besonders geeignet haben sich mehrere in axialer Richtung angeordnete Einstell-Befestigungsaufnahmen, insbesondere Einstellbohrungen, erwiesen, in die jeweils eingegriffen werden kann. Beispielsweise können die Einstell-Befestigungsaufnahmen, insbesondere Einstellbohrungen, in einem Einstellrohr, das an dem festen Ende des Federelements angeordnet ist, und/oder in dem Gehäuserohr angeordnet sein. Ein Einstellrohr mit mehreren in axialer Richtung angeordneten Einstellbohrungen hat sich als besonders geeignet erwiesen. Beispielsweise kann die gewünschte Einstellbohrung eines Einstellrohrs fluchtend zu einer Durchgangsbohrung des Gehäuserohres ausgerichtet werden und durch ein Befestigungselement in der jeweiligen Axialposition fixiert werden. Dies ermöglicht eine konstruktiv einfache und stabile Variation der Grundlänge der Klemmstange.

Es ist auch möglich, mehrere Durchgangsbohrungen im Gehäuserohr vorzusehen, um die Längeneinstellung noch flexibler zu gestalten.

Die mindestens eine Klemmstange weist eine Längenjustageeinheit auf zur Justierung eines Spannwegs, um welchen das Federelement bei gegebener Gesamtlänge der Klemmstange komprimiert ist. Dies ermöglicht eine flexible Einstellung der Klemmkraft unabhängig von der Gesamtlänge der Klemmstange. Die Gesamtlänge der Klemmstange entspricht insbesondere dem Abstand zwischen dem Boden und der Decke. Die Längenjustageeinheit ermöglicht insbesondere, die Klemmkraft unabhängig von dem Abstand zwischen Boden und Decke einzustellen. Dies erleichtert vorteilhafterweise die Montage, da zur Montage die Klemmstange nicht gegen die schlussendlich erforderliche Klemmkraft komprimiert werden muss. Insbesondere kann die Klemmstange zunächst spannungslos zwischen Boden und Decke platziert werden, um anschließend die Klemmkraft einzustellen.

Die Längenjustageeinheit kann insbesondere dazu ausgebildet sein, die axiale Position von Gehäuserohr zum Teleskoprohr bei gegebener Gesamtlänge, insbesondere bei gegebenem Abstand zwischen Decke und Boden, einzustellen. Hierdurch kann insbesondere ein Eintauchweg des Teleskoprohrs variiert werden, um hierüber das Federelement, insbesondere eine Schraubendruckfeder des Federelements, zu komprimieren.

Die Längenjustageeinheit ist als höhenverstellbarer Fuß ausgebildet, insbesondere zur Einstellung eines axialen Eintauchwegs des Teleskoprohrs in das Gehäuserohr. Dies ermöglicht eine besonders einfach zugängliche und einstellbare Justage des Spannwegs. Beispielsweise kann der höhenverstellbare Fuß an einem dem Federelement abgewandten Ende des Teleskoprohrs angeordnet sein. Durch Verstellung der Länge des Fußes, insbesondere einer Höhe des Fußes ausgehend von dem Ende des Teleskoprohrs, wird das Teleskoprohr bei vorgegebener Gesamtlänge in dem Gehäuserohr entsprechend axial verlagert. Beispielsweise kann der höhenverstellbare Fuß gegenüber dem Teleskoprohr ein- beziehungsweise ausgeschraubt werden.

Ein besonderer Vorteil des höhenverstellbaren Fußes liegt darin, dass der einstellbare Spannweg, insbesondere direkt, mit der Höhenverstellung korreliert. Der Spannweg kann einfach und präzise festgelegt werden. Beispielsweise kann auf Basis einer Federcharakteristik des Federelements eine zu erzielende Soll-Klemmkraft dem jeweiligen Spannweg bzw. der jeweiligen Höhenverstellung zugeordnet werden.

Die Markise ist bevorzugt eine Gelenkarmmarkise, beispielsweise in Form einer Kassettenmarkise. Gelenkarmmarkisen, insbesondere im Vergleich mit Fenstermarkisen, weisen besonders hohe Auszugkräfte auf, was deren Montage erschwert. Insbesondere ist eine Montage mit Hilfe von Klemmstangen für Gelenkarmmarkisen erst durch das Federelement ermöglicht, da hierüber ausreichende Klemmkräfte zuverlässig gewährleistet werden, insbesondere bei gleichzeitig ermöglichtem Längenausgleich.

Gemäß einem bevorzugten Aspekt des Markisensystems wird die Klemmkraft ausschließlich über das Federelement aufgebracht. Dies ermöglicht eine besonders einfache und präzise Einstellung der Klemmkraft unabhängig von anderen, insbesondere starr ausgebildeten, Klemmelementen. Hierdurch ist insbesondere ein Längenausgleich bei variierendem Abstand zwischen Boden und Decke vereinfacht.

Gemäß einem bevorzugten Aspekt des Markisensystems weist das Federelement mindestens eine Druckfeder, insbesondere mindestens eine Schraubendruckfeder, auf. Das Federelement kann ein oder mehrere Federkomponenten aufweisen. Geeignet sind insbesondere Tellerfedern, Schraubenfeder und/oder Gasdruckfedern. Besonders bevorzugt weist das Federelement mindestens eine Schraubendruckfeder auf. Druckfedern, insbesondere Schraubendruckfedern, haben sich als besonders geeignet zur Erzeugung der erforderlichen Klemmkraft erwiesen. Schraubendruckfedern sind wartungsarm und ermöglichen eine einfache Justierung der Klemmkraft über den Kompressionsweg. Der Federweg einer Schraubendruckfeder eignet sich besonders gut dazu, einen Längenausgleich bei variierendem Abstand zwischen Decke und Boden zu bewirken.

Besonders bevorzugt weist die Druckfeder, insbesondere die Schraubendruckfeder, eine lange Federlänge auf, insbesondere eine Federlänge im entspannten Zustand von mindestens 100 mm, insbesondere mindestens 200 mm. Eine besonders geeignete Schraubendruckfeder kann im entspannten Zustand insbesondere eine Federlänge zwischen 250 mm und 300 mm, beispielsweise von 275 mm, haben. Ein Längenunterschied zwischen entspannter Schraubendruckfeder und maximal komprimierter Federlänge beträgt insbesondere mindestens 50 mm, insbesondere zwischen 50 mm und 200 mm, insbesondere zwischen 50 mm und 150 mm, beispielsweise etwa 90 mm. Dies gewährleistet einen besonders zuverlässigen Längenausgleich.

Gemäß einem bevorzugten Aspekt des Markisensystems ist das Federelement in Klemmkraftrichtung vorgespannt. Die Vorspannung ist insbesondere unabhängig von einem Montagezustand, insbesondere unabhängig von einem Eintauchweg des Teleskoprohrs. Das Federelement kann bei der Montage über die Vorspannung hinaus vorgespannt werden. Die Vorspannung des Federelements hat den Vorteil, dass eine ausreichende Klemmkraft auch bei geringer weiterer Kompression des Federelements, insbesondere bei geringer Längenjustage des Spannwegs, erzielbar ist. Dies vereinfacht die Montage.

Die Vorspannung kann insbesondere durch Vorkomprimieren des Federelements, insbesondere mindestens einer Federkomponente, beispielsweise mindestens einer Schraubendruckfeder, bewirkt werden.

Besonders bevorzugt weist die Klemmstange, insbesondere das Federelement, einen Vorspannmechanismus zum Vorspannen des Federelements auf. Der Vorspannmechanismus kann beispielsweise eine Vorkomprimierung mindestens einer Druckfeder, insbesondere mindestens einer Schraubendruckfeder, bewirken. Beispielsweise kann die Druckfeder, insbesondere die Schraubendruckfeder, durch jeweilige axiale Anschläge, insbesondere Endkappen, des Vorspannmechanismus vorkomprimiert sein. Beispielsweise kann die Druckfeder, insbesondere die Schraubendruckfeder, auf einem Federträger montiert sein, der eine maximale axiale Ausdehnung, beispielsweise durch jeweilige Endkappen, vorgibt.

Bevorzugt ist das Federelement derart ausgebildet, dass an dessen gegenüberliegenden axialen Enden angeordnete Elemente, insbesondere das Teleskoprohr und das Einstellrohr, hierüber drehfest gekoppelt sind. Die drehfeste Kopplung kann beispielsweise durch einen Federträger erfolgen. Hierdurch kann ein Drehmoment von der einen Komponente, beispielsweise von dem Teleskoprohr, auf die andere Komponente, beispielsweise das Einstellrohr, übertragen werden.

Gemäß einem bevorzugten Aspekt des Markisensystems ist das Federelement auf mindestens 25 %, insbesondere mindestens 50 %, einer Soll-Klemmkraft für die klemmende Montage vorgespannt. Dies gewährleistet, dass bei der Montage die zu erzielende Soll-Klemmkraft durch geringfügige weitere Kompression des Federelements, insbesondere einer Schraubendruckfeder desselben, bewirkt werden kann. Die Klemmkraft ist auch bei fehlerhafter Montage, beispielsweise weil ein zu geringer Spannweg eingestellt wurde, zumindest teilweise gewährleistet, was die Sicherheit erhöht.

Die Soll-Klemmkraft ist diejenige Klemmkraft, die nominal für die klemmende Montage an dem konkreten Aufstellungsort erzielt werden soll. Die Soll-Klemmkraft kann beispielsweise abhängig von einer Windwiderstandsklasse der Markise und/oder von maximal zulässigen Punktlasten des Bodens und/oder der Decke gewählt werden. Die Soll-Klemmkraft entspricht bei korrekter Montage insbesondere der Klemmkraft, die bei einem nominalen Abstand zwischen Decke und Boden vorliegt. Aufgrund möglicher Änderungen des Abstands von Decke und Boden, beispielsweise durch ein Schwingen eines Balkons, kann die tatsächliche Klemmkraft nach der Montage variieren.

Die Soll-Klemmkraft kann beispielsweise zwischen 1.000 N und 3.000 N, insbesondere zwischen 1.500 N und 2.500 N, beispielsweise etwa 2.100 N betragen. Das Federelement kann insbesondere abhängig von der Soll-Klemmkraft beispielsweise eine Vorspannung zwischen 375 N und 1.800 N aufweisen. Bei einer Soll-Klemmkraft von etwa 2.100 N kann beispielsweise eine Vorspannung von mindestens 525 N, insbesondere von mindestens 1.050 N, insbesondere von etwa 1.200 N, gewählt werden.

Gemäß einem bevorzugten Aspekt des Markisensystems ist das Federelement der mindestens einen Klemmstange derart ausgebildet, dass im montierten Zustand des Markisensystems die durch das Federelement erzeugte Klemmkraft bei einer Auslenkung des Federelements über einen vorgegebenen Längenausgleichsweg höchstens um 35 %, insbesondere höchstens um 25 %, variiert. Insbesondere kann ein Abstand zwischen dem Boden und der Decke veränderbar sein, beispielsweise aufgrund von Schwingungen von Gebäudeteilen, beispielsweise von auskragenden Balkonen. Durch die Veränderung des Abstands zwischen Boden und Decke kann das Federelement ausgelenkt werden. Der Längenausgleichsweg ist insbesondere durch eine mögliche Änderung, insbesondere durch eine maximal zulässige Änderung, des Abstands zwischen Decke und Boden vorgegeben. Der Längenausgleichsweg kann insbesondere anhand der Normen für Schwingungen entsprechender Gebäudeteile gewählt werden. Durch die geringe Variation der Klemmkraft ist sichergestellt, dass auch bei einem Aufschwingen der Gebäudeteile die Markise sicher montiert ist. Der vorgegebene Längenausgleichsweg kann beispielsweise zwischen 1 cm und 5 cm, insbesondere zwischen 1,5 cm und 3,5 cm, betragen.

Die Variation der Klemmkraft ist insbesondere auf eine zu erzielende Soll-Klemmkraft bezogen. Bei einer beispielhaften Soll-Klemmkraft von 2.100 N kann die Klemmkraft über einen Längenausgleichsweg beispielsweise um höchstens 735 N, insbesondere um höchstens 525 N, beispielsweise um etwa 450 N, variieren.

Besonders bevorzugt gilt für die Federkonstante F des Federelements, insbesondere für die Federkonstante einer Schraubendruckfeder des Federelements: F = D/mm, wobei D maximal 3 %, insbesondere maximal 2 %, insbesondere maximal 1,5 %, der Soll-Klemmkraft beträgt. Die Federkonstante kann beispielsweise zwischen 20 N/mm und 50 N/mm, beispielsweise etwa 30 N/mm, betragen.

Gemäß einem bevorzugten Aspekt des Markisensystems weist mindestens eine der Anlageflächen der Klemmstange eine Anti-Rutsch-Komponente auf. Bevorzugt weisen beide Anlagenflächen der Klemmstange eine Anti-Rutsch-Komponente auf. Die Anlagenflächen können insbesondere durch eine jeweilige Anti-Rutsch-Komponente, beispielsweise eine Anti-Rutsch-Ronde, gebildet sein. Dies erhöht die Stabilität der klemmenden Montage.

Gemäß einem bevorzugten Aspekt des Markisensystems weist die mindestens eine Klemmstange im Bereich mindestens einer der Anlageflächen ein Verankerungselement auf zur Verankerung in der Decke bzw. dem Boden. Beispielsweise kann die mindestens eine Klemmstange im Bereich der oberen Anlagefläche ein Verankerungselement zur Verankerung in der Decke aufweisen. Dies erhöht die Stabilität der Montage weiter. Aufgrund der klemmenden Montage muss das Verankerungselement keine axialen Kräfte aufnehmen, wie dies beispielsweise bei bekannten Wand- oder Deckenhaltern der Fall ist. Das Verankerungselement muss lediglich zur Aufnahme von Querkräften ausgelegt sein. Beispielsweise kann genau ein Verankerungselement, insbesondere ein Schwerlastbolzen, beispielsweise ein M8-Schwerlastbolzen, verwendet werden.

Gemäß einem bevorzugten Aspekt des Markisensystems weist dieses zwei Klemmstangen auf, die an den jeweiligen Stirnseiten der Markise befestigt sind. Die Markise kann insbesondere ausschließlich durch entsprechende Klemmstangen montiert werden.

Andere Verwendungen der Klemmstange, beispielsweise zur Montage anderer Vorrichtungen als Markisen sind möglich.

Weitere Merkmale, Einzelheiten und Vorteile der Erfindung ergeben sich aus der nachfolgenden Beschreibung eines Ausführungsbeispiels anhand der beigefügten Zeichnungen. Es zeigen:
- Fig. 1: eine perspektivische Ansicht eines Markisensystems mit einer Markise und zwei Klemmstangen zur Montage der Markise an einem Aufstellort,
- Fig. 2: eine perspektivische Ansicht einer der Klemmstangen des Markisensystems aus Fig. 1,
- Fig. 3: eine Explosionsdarstellung der Klemmstange aus Fig. 2,
- Fig. 4: einen Längsschnitt durch die Klemmstange aus Fig. 2 vor deren Montage zwischen einem Boden und einer Decke, wobei ein Federelement der Klemmstange zur besseren Darstellung nur teilweise geschnitten dargestellt ist,
- Fig. 5: ein Detail V aus Fig. 4,
- Fig. 6: einen Längsschnitt durch die Klemmstange, wobei eine Grundlänge der Klemmstange durch Festlegen eines festen Endes des Federelements an einer von mehreren axialen Positionen weitestgehend an einen Abstand zwischen Boden und Decke angepasst ist,
- Fig. 7: einen Längsschnitt durch die Klemmstange, wobei ein höhenverstellbarer Fuß zum Ausgleich eines Längenunterschieds zwischen dem Abstand zwischen Boden und Decke und der Grundlänge der Klemmstange ausgeschraubt ist, so dass die Klemmstange spannungsfrei zwischen Boden und Decke steht,
- Fig. 8: ein Detail VIII aus Fig. 7,
- Fig. 9: einen Längsschnitt durch die Klemmstange, wobei der höhenverstellbare Fuß ausgehend von Fig. 7 weiter ausgeschraubt ist, so dass das Federelement um einen Spannweg komprimiert wird zur Erzeugung einer Klemmkraft,
- Fig. 10: ein Detail X aus Fig. 9, und
- Fig. 11: einen Längsschnitt durch einen Deckel der Klemmstange mit einem Verankerungselement zur Verankerung der Klemmstange in der Decke.

In Fig. 1 ist beispielhaft ein Markisensystems 1 mit einer Markise 2 gezeigt. Die Markise 2 ist eine Gelenkarmmarkise in Form einer Kassettenmarkise. Die Markise 2 kann in an sich in bekannter Weise ausgeführt sein. Die Markise 2 ist an ihren jeweiligen Stirnseiten an Klemmstangen 3 befestigt. Die Klemmstangen 3 dienen zur klemmenden Montage der Markise 2 an einem Aufstellort zwischen einem Boden 4 und einer Decke 5.

Mit Bezug auf die Fig. 2 bis 11 werden die Klemmstangen 3 und deren Montage beschrieben. Eine im montierten Zustand vorhandene Abdeckung 6, die jeweils einen Fuß 7 der Klemmstange 3 abdeckt, ist aus Gründen der einfacheren Darstellung in den Fig. 2 bis 11 nicht gezeigt.

Im vorliegenden Ausführungsbeispiel sind die Klemmstangen 3 jeweils gleich ausgebildet, so dass die weitere Beschreibung anhand einer einzelnen Klemmstange 3 erfolgt. In anderen Ausführungsbeispielen können die Klemmstangen 3 unterschiedlich ausgebildet sein. Es ist auch möglich, nur eine Klemmstange 3 zu verwenden, die beispielsweise mittig des Markisengehäuses angeordnet sein kann. Es ist auch möglich, eine Klemmstange 3 mit anderen Befestigungsmitteln zu kombinieren, beispielsweise eine Klemmstange 3 an einem stirnseitigen Ende der Markise 2 und einen Wandhalter am anderen stirnseitigen Ende der Markise 2.

Die Klemmstange 3 weist ein Gehäuserohr 8 auf, das im vorliegenden Ausführungsbeispiel als Aluminiumrundrohr ausgebildet ist. Im Gehäuserohr 8 ist eine Spanneinheit 9 gelagert.

Die Spanneinheit 9 weist ein Federelement 10 mit einer Schraubendruckfeder 11 auf. An einem festen axialen Ende des Federelements 10 ist ein Einstellrohr 12 angeordnet. An einem dem festen Ende gegenüberliegenden freien Ende des Federelements 10 ist ein Teleskoprohr 13 angeordnet. Das Einstellrohr 12 und das Teleskoprohr 13 sind über das Federelement 10 in axialer Richtung verbunden.

Das Einstellrohr 12 weist eine Mehrzahl von in axialer Richtung angeordneten Einstellbohrungen 14 auf. Durch Einschieben bzw. Ausziehen der Spanneinheit 9 in das Gehäuserohr 8 können die Einstellbohrungen 14 jeweils fluchtend zu einer Durchgangsbohrung 15 des Gehäuserohrs 8 angeordnet werden. Durch ein durch die Durchgangsbohrung 15 in die dann fluchtend hierzu liegende Einstellbohrung 14 eingreifendes Befestigungselement 16, beispielsweise in Form eines Befestigungsclips, wird die axiale relative Position zwischen Einstellrohr 12 und Gehäuserohr 8 festgelegt. Hierüber kann eine Grundlänge G (vgl. Fig. 6) der Klemmstange 3 eingestellt werden. Die Grundlänge G ist bevorzugt derart gewählt, dass die Grundlänge G geringfügig kleiner als ein Abstand A zwischen Boden 4 und Decke 5 ist. Bei Einstellen der Grundlänge G muss nicht gegen eine Federkraft des Federelements 10 gearbeitet werden.

Mit Hilfe des Befestigungselements 16 ist das feste Ende des Federelements 10 mittelbar über das Einstellrohr 12 in verschiedenen axialen Positionen an dem Gehäuserohr 8 befestigbar und damit in verschiedenen axialen Positionen festlegbar.

Das Teleskoprohr 13 ist am freien Ende des Federelements 10 angeordnet. Abhängig von einer axialen Position des festen Endes des Federelements 10 und einem Kompressionszustand des Federelements 10 taucht das Teleskoprohr 13 mehr oder weniger in das Gehäuserohr 8 ein. Das Teleskoprohr 13 ist somit teleskopisch in dem Gehäuserohr 8 gelagert.

An dem dem Federelement 10 gegenüberliegenden Ende des Teleskoprohrs 13 ist der Fuß 7 angeordnet. Der Fuß 7 ist höhenverstellbar und bildet eine Längenjustageeinheit 17 aus. Hierzu ist ein Gewindestab 19 des Fußes 7 in einer Haltebuchse 18 des Teleskoprohrs 13 gehalten. Über eine Einstellmutter 20 kann der Gewindestift 19 aus der Haltebuchse 18 aus- oder in diese eingeschraubt werden zur Höhenverstellung. Im montierten Zustand wird die Einstellmutter 20 in der gewünschten Höhe durch eine Kontermutter 21 gesichert.

Der Fuß 7 bildet eine Anlagefläche 22 zur Anlage am Boden 4 aus, wobei die Anlagefläche 22 im gezeigten Ausführungsbeispiel als Anti-Rutsch-Komponente ausgebildet ist.

Die Klemmstange 3 weist an dem dem Fuß 7 abgewandten axialen Ende einen Deckel 23 auf. Der Deckel 23 verschließt das Gehäuserohr 8 nach oben, wobei das Gehäuserohr 8 mit seinem axialen Ende in einer Rohraufnahme 24 des Deckels 23 aufgenommen ist. Im montierten Zustand stützt sich die Klemmstange 3 über den Deckel 23 an der Decke 5 ab. Der Deckel 23 bildet eine Anlagefläche 25 zur Anlage an der Decke 5 aus, die im gezeigten Ausführungsbeispiel als Anti-Rutsch-Komponente ausgebildet ist.

Im Deckel 23 ist eine Verankerungsbohrung 26 ausgebildet, durch die ein optionales Verankerungselement 27 zum Verankern des Deckels 23 und damit der Klemmstange 3 in der Decke 5 geführt werden kann. Das Verankerungselement 27 verhindert zuverlässig ein Verrutschen der Klemmstange 3 relativ zu der Decke 5. Da die Klemmkraft im Wesentlichen durch das Federelement 10 aufgebracht wird, muss das Verankerungselement 27 keine Axialkräfte, sondern lediglich Querkräfte aufnehmen. Das Verankerungselement 27 kann somit wesentlich weniger stark ausgebildet sein, als bei üblichen Wand- und Deckenhaltern, die Auszugskräfte in Axialrichtung aufnehmen müssen. Beispielsweise kann das Verankerungselement 27 als einzelner Schwerlastbolzen, insbesondere als einzelner M8-Schwerlastbolzen, ausgebildet sein. Es ist auch möglich, auf das Verankerungselement 27 zu verzichten.

Das Federelement 10 weist die Schraubendruckfeder 11 und einen Vorspannmechanismus 28 auf. Der Vorspannmechanismus 28 weist einen beispielsweise als Vierkant ausgebildeten Federträger 29 auf, den die Schraubendruckfeder 11 umgibt. Die axialen Enden der Schraubendruckfeder 11 liegen an axial verschiebbaren Endkappen 31 an. Eine axiale Verschiebbarkeit der Endkappen 31 ist durch Spannstifte 30 begrenzt. Die Spannstifte 30 legen einen maximalen axialen Abstand der Endkappen 31 zueinander fest. Der maximale axiale Abstand der Endkappen 31 ist derart gewählt, dass die Schraubendruckfeder 11 komprimiert und somit vorgespannt ist. Die Vorspannung beträgt insbesondere mindestens 50 % einer Soll-Klemmkraft.

Die Endkappen 31 sind mit dem Einstellrohr 12 beziehungsweise dem Teleskoprohr 13 verbunden. Im gezeigten Ausführungsbeispiel sind die Endkappen 31 beispielsweise auf die dem Federelement 10 zugewandten Enden des Einstellrohrs 12 beziehungsweise des Teleskoprohrs 13 aufgesteckt und über einen Rastmechanismus befestigt.

Über das Federelement 10, insbesondere den Federträger 29, sind das Einstellrohr 12 und das Teleskoprohr 13 drehfest gekoppelt. Die drehfeste Kopplung kann beispielsweise über einen als Vierkant ausgebildeten Federträger 29 erfolgen. Das Federelement 10, insbesondere der Federträger 29, ermöglicht eine Drehmomentübertragung vom Einstellrohr 12 auf das Teleskoprohr 13 und umgekehrt. Hierdurch kann beispielsweise die Drehposition des Einstellrohrs 12 durch Drehen des Teleskoprohrs 13 verändert werden. Auf diese Weise kann insbesondere eine Ausrichtung der Winkelposition der Einstellbohrungen 14 relativ zu der Durchgangsbohrung 15 eingestellt werden, beispielsweise um nach einem Verdrehen des Einstellrohrs 12 gegenüber dem Gehäuserohr 8 eine fluchtende Ausrichtung für das Einstecken des Befestigungselements 16 zu erzielen.

Im Folgenden wird die Montage der Klemmstange 3 anhand der Fig. 4 bis 10 beschrieben.

Die Klemmstange 3 wird am Aufstellort zwischen dem Boden 4 und der Decke 5 bereitgestellt. Die Klemmstange 3 wird bevorzugt mit möglichst geringer Länge bereitgestellt, was den Transport vereinfacht. Hierzu greift das Befestigungselement 16 in die unterste Einstellbohrung 14 des Einstellrohrs 12 ein, so dass die Spanneinheit 9 soweit als möglich in das Gehäuserohr 8 eingeschoben ist, wie dies in Fig. 4 gezeigt ist.

Wie in Fig. 6 gezeigt ist, wird das Befestigungselement 16 entfernt und die Spanneinheit 9 aus dem Gehäuserohr 8 gezogen bis eine Länge der Klemmstange 3 im Wesentlichen einem Abstand A zwischen Boden 4 und Decke 5 entspricht. Anschließend wird die Spanneinheit 9 soweit in das Gehäuserohr 8 eingeschoben, bis die nächste Einstellbohrung 14 mit der Durchgangsbohrung 15 fluchtet. Das Befestigungselement 16 wird dann wieder eingesetzt zur Fixierung der Klemmstange 3 in der resultierenden Grundlänge G. Die Grundlänge G ist somit kleiner als der Abstand A.

Anschließend wird der Fuß 7 mit Hilfe der Längenjustageeinheit 17 derart höhenverstellt, bis eine resultierende Gesamtlänge L der Klemmstange 3 dem Abstand A zwischen Boden 4 und Decke 5 entspricht. Die Klemmstange 3 steht dann spannungsfrei zwischen Boden 4 und Decke 5, wie dies in den Fig. 7 und 8 gezeigt ist. Der Fuß 7 ragt hierbei mit einer Ausgangshöhe h über das Teleskoprohr 13 hinaus.

Anschließend wird der Fuß 7 mit Hilfe der Längenjustageeinheit 17 weiter aus dem Teleskoprohr 13 hinausgeschraubt. Die resultierende Montagehöhe H des Fußes 7 ist gegenüber der Ausgangshöhe h um einen Spannweg S vergrößert (vgl. Fig. 10). Da die Gesamtlänge L der Klemmstange 3 durch den Abstand A begrenzt ist, bewirkt ein Vergrößern der Höhe des Fußes 7 ein weiteres Eintauchen des Teleskoprohrs 13 in das Gehäuserohr 8. Hierdurch wird das freie Ende des Federelements 10 in Richtung dessen festen Endes, dessen axiale Position im Gehäuserohr 8 festgelegt ist, gedrückt, vgl. Fig. 9. Dies bewirkt ein weiteres Komprimieren der Schraubendruckfeder 11, was in einer Klemmkraft resultiert, mit der die Klemmstange 3 klemmend zwischen Boden 4 und Decke 5 gehalten ist. Der Spannweg S ist hierbei derart gewählt, dass unter Berücksichtigung der Vorspannung des Federelements 10 eine Soll-Klemmkraft resultiert.

Bei erzielter Montagehöhe H wird die Einstellmutter 20 durch die Kontermutter 21 gesichert.

Die Soll-Klemmkraft kann insbesondere abhängig von der zu haltenden Auszugskraft, beispielsweise abhängig von einer zu erzielenden Windwiderstandsklasse des Markisensystems 1, gewählt werden. Die Auszugskraft ergibt sich aus dem Eigengewicht der Markise 2 und einer Belastung durch Umwelteinflüsse, beispielsweise Wind bei ausgefahrener Markise 2. Die Auszugskräfte können insbesondere anhand einer angestrebten Windwiderstandsklasse der Markise 2 bestimmt werden. Die zu haltende Auszugskraft kann ausgehend von der Windwiderstandsklasse um einen Sicherheitsfaktor erhöht werden. Die Soll-Klemmkraft wird insbesondere derart gewählt, dass diese kleiner ist als eine maximal zulässige Punktlast des Bodens 4 und/oder der Decke 5.

Die Klemmkraft zum Montieren des Markisensystems 1 wird durch die Federelemente 10 der Klemmstangen 3 bewirkt. Dies ermöglicht ein flexibles Aufstellen der Markise 2, insbesondere unabhängig von einer weitergehenden Verankerung im Boden 4 und/oder Decke 5. Optional kann der Deckel 23 mit dem Verankerungselement 27 in der Decke 5 verankert werden, um Querkräfte noch zuverlässiger auszugleichen. Hierzu kann der Deckel 23 mit Hilfe des Verankerungselements 27 in der Decke 5 verankert werden und die Gehäusestange 8 anschließend in die Rohraufnahme 24 eingeschoben werden.

Das Aufbringen der Klemmkraft mit Hilfe des Federelements 10 hat zudem den Vorteil, dass das Federelement 10, insbesondere die Schraubendruckfeder 11, einen Längenausgleich bewirkt bei Veränderung des Abstands A zwischen Boden 4 und Decke 5. Dies kann insbesondere bei auskragenden Balkonen der Fall sein, wenn sich diese aufschwingen. Beispielsweise kann bei stark auskragenden Balkonen, beispielsweise 2 m tiefen Balkonen, ein Aufschwingen zu einer Veränderung des Abstands A von bis zu 2 cm führen. Bei Veränderung des Abstands A wird das Federelement 10, insbesondere die Schraubendruckfeder 11, zusammengedrückt bzw. auseinandergezogen, ohne dass sich die Klemmstange 3 löst. Bevorzugt ist das Federelement 10, insbesondere die Schraubendruckfeder 11, derart ausgebildet, dass die durch das Federelement 10 erzeugte Klemmkraft über einen vorgegebenen Längenausgleichsweg, über den das Federelement 10 durch eine Veränderung des Abstands A zwischen dem Boden 4 und der Decke 5 ausgelenkt wird, höchstens um 35 % der Soll-Klemmkraft variiert. Dies kann insbesondere über eine ausreichende Länge des Federelements 10, insbesondere der Schraubendruckfeder 11, sichergestellt werden.

Im Folgenden werden rein beispielhafte Werte für das Federelement 10 angegeben. Die Federkonstante der Schraubendruckfeder 11 beträgt etwa 30 N/mm. Die Schraubendruckfeder 11 hat im entspannten Zustand eine Federlänge von etwa 275 mm. Auf Block (maximale Kompression) hat die Schraubendruckfeder 11 eine Federlänge von etwa 185 mm, wobei die Federkraft etwa 2.700 N beträgt. Im vorgespannten Zustand des Federelements 10 beträgt die Federlänge der Schraubendruckfeder 11 etwa 235 mm und die Vorspannung 1.200 N. Die Soll-Klemmkraft beträgt 2.100 N, was einer Federlänge von etwa 205 mm entspricht.

Bei einer beispielhaften, maximal möglichen Änderung des Abstands A zwischen Boden 4 und Decke 5 von ± 15 mm variiert die Klemmkraft um etwa ± 450 N. Die minimale Klemmkraft von etwa 1.650 N ist derart bemessen, dass die Standfestigkeit des Markisensystems 1 mit einer gewünschten Windwiderstandsklasse, beispielsweise der Windwiderstandsklasse 2, gewährleistet ist. Die maximale Klemmkraft von etwa 2.550 N ist kleiner gewählt als die maximal zulässigen Punktlasten des Bodens 4 und der Decke 5.

## Patentansprüche

1. Markisensystem aufweisend,
- eine Markise (2), insbesondere Gelenkarmmarkise, und
- mindestens eine Klemmstange (3) zur klemmenden Montage der Markise (2) an einem Aufstellort zwischen einem Boden (4) und einer Decke (5), insbesondere auf einem Balkon, wobei die mindestens eine Klemmstange (3) jeweils aufweist
-- eine untere Anlagefläche (22) zur Anlage an dem Boden (4),
-- eine obere Anlagefläche (25) zur Anlage an der Decke (5) und
-- ein Federelement (10) zur Erzeugung einer Klemmkraft, mit der die Klemmstange (3) im montierten Zustand zwischen den Boden (4) und die Decke (5) geklemmt ist,
**dadurch gekennzeichnet, dass**
- die mindestens eine Klemmstange (3) ein Gehäuserohr (8) und ein darin axial verschiebbar gelagertes Teleskoprohr (13) aufweist, wobei das Teleskoprohr (13) an einem freien Ende des Federelements (10) angeordnet ist,
- ein dem freien Ende gegenüberliegendes festes Ende des Federelements (10) in seiner axialen Position bezüglich des Gehäuserohrs (8) festgelegt ist,
- das feste Ende des Federelements (10) in unterschiedlichen axialen Positionen in dem Gehäuserohr (8) befestigbar ist zur Einstellung einer Grundlänge (G) der Klemmstange (3),
- die mindestens eine Klemmstange (3) eine Längenjustageeinheit (17) aufweist zur Justierung eines Spannwegs (9), um welchen das Federelement (10) bei gegebener Gesamtlänge (L) der Klemmstange (3) komprimiert ist, und
- die Längenjustageeinheit (17) als höhenverstellbarer Fuß (7) ausgebildet ist.

2. Markisensystem nach Anspruch 1, **dadurch gekennzeichnet, dass** ausschließlich das Federelement (10) die Klemmkraft aufbringt.

3. Markisensystem nach einem der vorgenannten Ansprüche, **dadurch gekennzeichnet, dass** das Federelement (10) mindestens eine Druckfeder, insbesondere eine Schraubendruckfeder (11), aufweist.

4. Markisensystem nach einem der vorgenannten Ansprüche, **dadurch gekennzeichnet, dass** die Längenjustageeinheit (17) zur Einstellung eines axialen Eintauchwegs des Teleskoprohrs (13) in das Gehäuserohr (8) ausgebildet ist.

5. Markisensystem nach einem der vorgenannten Ansprüche, **dadurch gekennzeichnet, dass** das Federelement (10) in Klemmkraftrichtung vorgespannt ist, insbesondere mittels eines Vorspannmechanismus (28) des Federelements (10).

6. Markisensystem nach Anspruch 5, **dadurch gekennzeichnet, dass** das Federelement (10) auf mindestens 25 %, insbesondere mindestens 50 %, einer Soll-Klemmkraft für die klemmende Montage vorgespannt ist.

7. Markisensystem nach einem der vorgenannten Ansprüche, **dadurch gekennzeichnet, dass** das Federelement (10) der mindestens einen Klemmstange (3) derart ausgebildet ist, dass im montierten Zustand des Markisensystems (1) die durch das Federelement (10) erzeugte Klemmkraft bei einer Auslenkung des Federelements (10) über einen vorgegebenen Längenausgleichsweg, um den insbesondere ein Abstand (A) zwischen dem Boden (4) und der Decke (5) veränderbar ist, höchstens um 35 %, insbesondere höchstens um 25 %, variiert.

8. Markisensystem nach einem der vorgenannten Ansprüche, **dadurch gekennzeichnet, dass** mindestens eine der Anlageflächen (22, 25) der Klemmstange (3) eine Anti-Rutsch-Komponente aufweist.

9. Markisensystem nach einem der vorgenannten Ansprüche, **dadurch gekennzeichnet, dass** die mindestens eine Klemmstange (3) im Bereich mindestens einer der Anlageflächen (22, 25) ein Verankerungselement (27) aufweist zur Verankerung in der Decke (5) bzw. dem Boden (4).

10. Markisensystem nach einem der vorgenannten Ansprüche, **dadurch gekennzeichnet, dass** das Federelement (10) derart ausgebildet ist, dass an dessen gegenüberliegenden axialen Enden angeordnete Elemente, insbesondere das Teleskoprohr (13) und ein Einstellrohr (12), hierüber drehfest gekoppelt sind.

11. Markisensystem nach einem der vorgenannten Ansprüche, **gekennzeichnet durch** zwei Klemmstangen (3), die an den jeweiligen Stirnseiten der Markise (2) befestigt sind.

## Claims

1. Awning system having,
- an awning (2), in particular articulated arm awning, and
- at least one clamping pole (3) for installing the awning (2) by clamping at an installation site between a floor (4) and a ceiling (5), in particular on a balcony, wherein the at least one clamping pole (3) respectively has
-- a lower contact surface (22) for contact with the floor (4),
-- an upper contact surface (25) for contact with the ceiling (5) and
-- a spring element (10) for producing a clamping force, with which the clamping pole (3) is clamped in the installed state between the floor (4) and the ceiling (5),
**characterised in that**
- the at least one clamping pole (3) has a housing tube (8) and a telescopic tube (13) mounted therein so as to be axially displaceable, wherein the telescopic tube (13) is arranged at a free end of the spring element (10),
- a fixed end of the spring element (10) opposite the free end is fixed in its axial position relative to the housing tube (8),
- the fixed end of the spring element (10) can be attached in different axial positions in the housing tube (8) to set a basic length (G) of the clamping pole (3),
- the at least one clamping pole (3) has a length adjustment unit (17) for adjusting a clamping travel (9) by which the spring element (10) is compressed at a given overall length (L) of the clamping pole (3), and
- the length adjustment unit (17) is designed as a height-adjustable foot (7).

2. Awning system according to Claim 1, **characterised in that** only the spring element (10) applies the clamping force.

3. Awning system according to one of the preceding claims, **characterised in that** the spring element (10) has at least one compression spring, in particular a helical compression spring (11).

4. Awning system according to one of the preceding claims, **characterised in that** the length adjustment unit (17) is designed to adjust an axial insertion depth of the telescopic tube (13) into the housing tube (8).

5. Awning system according to one of the preceding claims, **characterised in that** the spring element (10) is preloaded in the clamping force direction, in particular by means of a preload mechanism (28) of the spring element (10).

6. Awning system according to Claim 5, **characterised in that** the spring element (10) is preloaded to at least 25%, in particular at least 50%, of a setpoint clamping force for the installation by clamping.

7. Awning system according to one of the preceding claims, **characterised in that** the spring element (10) of the at least one clamping pole (3) is designed in such a way that, when the awning system (1) is installed, the clamping force produced by the spring element (10) varies by no more than 35%, in particular by no more than 25%, when the spring element (10) is deflected over a predetermined length compensation travel, by which in particular a distance (A) between the floor (4) and the ceiling (5) can be altered.

8. Awning system according to one of the preceding claims, **characterised in that** at least one of the contact surfaces (22, 25) of the clamping pole (3) has an anti-slip component.

9. Awning system according to one of the preceding claims, **characterised in that** the at least one clamping pole (3) has an anchoring element (27) in the region of at least one of the contact surfaces (22, 25) for anchoring in the ceiling (5) or floor (4).

10. Awning system according to one of the preceding claims, **characterised in that** the spring element (10) is designed in such a way that elements arranged at its opposite axial ends, in particular the telescopic tube (13) and an adjustment tube (12), are coupled thereby in a rotationally fixed manner.

11. Awning system according to one of the preceding claims, **characterised by** two clamping poles (3), which are attached to the respective end faces of the awning (2).

## Revendications

1. Système de store banne, comportant :
- un store banne (2), en particulier un store banne à bras articulés, et
- au moins une tige de serrage (3) pour monter le store banne (2) de manière serrée sur un lieu d'installation entre un plancher (4) et un plafond (5), en particulier sur un balcon, dans lequel ladite au moins une tige de serrage (3) comporte respectivement
-- une surface de contact inférieure (22) destinée à venir en contact avec le plancher (4),
-- une surface de contact supérieure (25) destinée à venir en contact avec le plafond (5) et
-- un élément élastique (10) pour générer une force de serrage avec laquelle la tige de serrage (3) est serrée entre le plancher (4) et le plafond (5) à l'état monté,
**caractérisé en ce que**
- ladite au moins une tige de serrage (3) comporte un tube d'enveloppe (8) et un tube télescopique (13) monté de façon à pouvoir se déplacer axialement dans celui-ci, dans lequel le tube télescopique (13) est agencé à une extrémité libre de l'élément élastique (10),
- une extrémité fixe de l'élément élastique (10), opposée à l'extrémité libre, est fixée dans sa position axiale par rapport au tube d'enveloppe (8),
- l'extrémité fixe de l'élément élastique (10) peut être fixée dans le tube d'enveloppe (8) dans différentes positions axiales afin de régler une longueur de base (G) de la tige de serrage (3),
- ladite au moins une tige de serrage (3) comporte une unité d'ajustage en longueur (17) pour ajuster une course de serrage (9) sur laquelle l'élément élastique (10) est comprimé à une longueur totale (L) donnée de la tige de serrage (3), et
- l'unité d'ajustage en longueur (17) est réalisée en tant qu'un pied ajustable en hauteur (7).

2. Système de store banne selon la revendication 1, **caractérisé en ce que** la force de serrage est exclusivement appliquée par l'élément élastique (10).

3. Système de store banne selon l'une des revendications précédentes, **caractérisé en ce que** l'élément élastique (10) comporte au moins un ressort de compression, en particulier un ressort de compression hélicoïdal (11).

4. Système de store banne selon l'une des revendications précédentes, **caractérisé en ce que** l'unité unité d'ajustage en longueur (17) est conçue pour ajuster une course d'enfoncement axiale du tube télescopique (13) dans le tube d'enveloppe (8).

5. Système de store banne selon l'une des revendications précédentes, **caractérisé en ce que** l'élément élastique (10) est précontraint dans une direction de force de serrage, en particulier au moyen d'un mécanisme de précontrainte (28) de l'élément élastique (10).

6. Système de store banne selon la revendication 5, **caractérisé en ce que** l'élément élastique (10) est précontraint à au moins 25 %, en particulier au moins 50 %, d'une force de serrage de consigne pour le montage serrant.

7. Système de store banne selon l'une des revendications précédentes, **caractérisé en ce que** l'élément élastique (10) de ladite au moins une tige de serrage (3) est conçu de telle sorte que, à l'état monté du système de store banne (1), la force de serrage générée par l'élément élastique (10) varie d'au plus 35 %, et en particulier d'au plus 25 %, en cas de déviation de l'élément élastique (10) sur une course de compensation de longueur prédéfinie qui peut en particulier changer une distance (A) entre le plancher (4) et le plafond (5).

8. Système de store banne selon l'une des revendications précédentes, **caractérisé en ce qu'**au moins une des surfaces de contact (22, 25) de la tige de serrage (3) comporte un composant antidérapant.

9. Système de store banne selon l'une des revendications précédentes, **caractérisé en ce que,** dans la zone d'au moins une des surfaces de contact (22, 25), ladite au moins une tige de serrage (3) comporte un élément d'ancrage (27) pour un ancrage dans le plafond (5) ou le plancher (4).

10. Système de store banne selon l'une des revendications précédentes, **caractérisé en ce que** l'élément élastique (10) est conçu de telle sorte que des éléments agencés à ses extrémités axiales opposées, en particulier le tube télescopique (13) et un tube d'ajustage (12), sont couplés à celui-ci de manière fixe en rotation par l'intermédiaire de celui-ci.

11. Système de store banne selon l'une des revendications précédentes, **caractérisé par** deux tiges de serrage (3) qui sont fixées sur les côtés d'extrémité respectifs du store banne (2).
